# EUROPÄISCHE PATENTSCHRIFT

(11) **EP 1 996 888 B1**
(45) Veröffentlichungstag und Bekanntmachung des Hinweises auf die Patenterteilung: **24.07.2019**
(21) Anmeldenummer: 07723149.6
(22) Anmeldetag: 09.03.2007
(51) Int. Cl.: F28D 7/16

(54) **WÄRMETAUSCHER FÜR EIN KRAFTFAHRZEUG**
HEAT EXCHANGER FOR A MOTOR VEHICLE
ÉCHANGEUR THERMIQUE POUR VÉHICULE AUTOMOBILE

(30) Priorität: 10.03.2006 DE 102006011592
(43) Veröffentlichungstag der Anmeldung: 03.12.2008
(73) Patentinhaber: MAHLE Behr GmbH & Co. KG, 70469 Stuttgart (DE)
(72) Erfinder: DOMES, Christian, 70619 Stuttgart (DE); GESKES, Peter, 73760 Ostfildern (DE)
(74) Vertreter: Grauel, Andreas
(86) Internationale Anmeldenummer: PCT/EP2007/002084
(87) Internationale Veröffentlichungsnummer: WO 2007/104491

(56) Entgegenhaltungen:
- EP-A- 1 355 058
- ES-A1- 2 234 398
- JP-A- 2001 027 157
- US-A- 5 314 009
- US-A1- 2002 014 326
- US-A1- 2005 274 501
- US-B1- 6 634 419

## Beschreibung

Die vorliegende Erfindung betrifft einen Wärmetauscher für ein Kraftfahrzeug nach dem Oberbegriff des Anspruchs 1. Das Dokument JP2001027157 offenbart in Abbildungen 4 und 5 so einen Wärmetauscher.

Die Entwicklung von insbesondere Abgas-Wärmetauschern für Kraftfahrzeuge bringt besondere Anforderungen mit sich. So müssen erhebliche Temperaturdifferenzen bei oft sehr begrenztem Bauraum bewältigt werden, wobei der Druckabfall über den Wärmetauscher klein sein muss und wobei zudem weitere Probleme wie mögliche Kondensation und Bildung von hartnäckigen Ablagerungen zu beachten sind.

Hinsichtlich einer Anpassung an den begrenzten Bauraum haben sich sogenannte U-Flow-Bauweisen von Wärmetauschern als vorteilhaft erwiesen. Bei dieser Bauweise wird der Abgasstrom durch einen ersten Strömungspfad geführt, dann um zumeist 180 Grad umgelenkt und durch einen zweiten Strömungspfad zur weiteren Kühlung zurückgeführt. Dies ermöglicht einen kompakten Anschlussbereich mit benachbarter Zu- und Ableitung an einer Seite sowie eine kompakte und insbesondere relativ kurze Bauweise. Im direkten Vergleich mit z. B. gerade bauenden Wärmetauschern weisen U-Flow-Wärmetauscher bei gegebener Kühlleistung und gegebenem Bauraumvolumen zumeist einen höheren Strömungswiderstand auf.

Es ist die Aufgabe der Erfindung, einen Wärmetauscher für ein Kraftfahrzeug anzugeben, der hinsichtlich seines Strömungswiderstandes verbessert ist.

Diese Aufgabe wird für einen eingangs genannten Wärmetauscher erfindungsgemäß mit den kennzeichnenden Merkmalen des Anspruchs 1 gelöst. Durch die unterschiedliche Auslegung der Strömungswiderstände der beiden einzelnen Strömungspfade wird der Gesamtströmungswiderstand bei gegebenem Wirkungsgrad und gegebener Baugröße optimiert, da der bereits erfolgten Kühlung des Fluids im ersten Strömungspfad bei Eintritt in den zweiten Strömungspfad Rechnung getragen wird. In bevorzugter Ausführung ist dabei das Fluid das Abgas eines Verbrennungsmotors des Kraftfahrzeugs. Bei der Kühlung von Abgas, die insbesondere zur Abgas-Rückführung zwecks Schadstoffreduktion von Dieselmotoren vorgenommen wird, wird eine besonders große Temperaturdifferenz von typisch mehreren 100 °C bei der Fluidkühlung erzielt, so dass die Anpassung der Strömungswiderstände der beiden einander nachgeordneten Strömungspfade im Verlauf der Kühlung des Abgases besonders wirkungsvoll ist.

Vorteilhaft weist dabei der erste Strömungspfad einen kleineren Strömungswiderstand auf als der zweite Strömungspfad. Im Bereich des ersten Strömungspfades liegt durchschnittlich eine höhere Temperaturdifferenz zum Kühlmittel vor als im Bereich des zweiten Strömungspfades. Hierdurch ist bereits aufgrund der Temperaturdifferenz eine hohe Kühlleistung gegeben. In diesem Bereich liegen zudem aufgrund der Temperatur zumindest von gasförmigen Fluiden ohnehin hohe Druckverluste vor, so dass der Strömungswiderstand, hierbei insbesondere die Erzeugung von Turbulenzen zur Verbesserung des Wärmeübergangs, in dem ersten Strömungspfad relativ klein gehalten werden kann. Bei Eintritt in den zweiten Strömungspfad ist das Fluid bereits teilweise abgekühlt, so dass im zweiten Strömungspfad zur Erlangung eines ausreichenden Wärmeübergangs vorteilhaft ein größerer Strömungswiderstand, insbesondere ein größerer Anteil an turbulenten Strömungen, vorliegt. Auf diese Weise wird insgesamt eine Optimierung der Wärmetauscherleistung unter Berücksichtigung des möglichst geringen gesamten Druckabfalls über dem Wärmetauscher erzielt.

In bevorzugter Ausführungsform sind in zumindest einem der beiden Strömungspfade turbulenzerzeugende Mittel vorgesehen, wodurch die Wärmetauscherleistung verbessert wird. Bevorzugt sind die turbulenzerzeugenden Mittel als in den Strömungspfad ragende Ausformungen von Wänden des Strömungspfads ausgebildet. Hierbei kann es sich um Dimpel oder sogenannte _{"}Winglets" (V-förmig ausgerichtete, eingeprägte Stege), handeln. Alternativ oder ergänzend kann es sich bei den turbulenzerzeugenden Mitteln auch um in dem Strömungspfad festgelegte Einlagen handeln. Solche Einlagen können zum Beispiel Stegrippen oder Wellrippen oder Ähnliches sein. Grundsätzlich sind sämtliche turbulenzerzeugenden Mittel, die aus dem Stand der Technik bekannt sind, im Sinne der vorliegenden Erfindung geeignet. Wesentlich ist lediglich die unterschiedliche Auslegung der Strömungswiderstände im ersten Strömungspfad und im zweiten Strömungspfad.

In den Strömungspfaden sind Rippen zur Vergrößerung einer Kontaktfläche mit dem Fluid angeordnet, wobei die Rippen in dem ersten Strömungspfad und in dem zweiten Strömungspfad eine unterschiedliche Dichte aufweisen. Auch in einem Fall, bei dem es sich zum Beispiel um Längsrippen wie etwa Wellrippen handelt, bei dem vorwiegend laminare und weniger turbulente Strömungen ausgebildet werden, führt eine unterschiedliche Dichte der Rippen zu unterschiedlichen Strömungswiderständen. Die Strömungswiderstände der Strömungspfade sind daher grundsätzlich sowohl durch Erzeugung von Turbulenzen als auch durch Beeinflussung laminarer Strömungsanteile beeinflussbar.

Weiterhin ergänzend können der erste Strömungspfad und der zweite Strömungspfad jeweils eine Mehrzahl von separaten, parallelen Strömungskanälen umfassen. Bevorzugt ist dabei die Anzahl der Kanäle des ersten Strömungspfads unterschiedlich, insbesondere kleiner, als die Anzahl der Kanäle des zweiten Strömungspfads. Alternativ oder ergänzend können die Kanäle des ersten Strömungspfads jeweils eine unterschiedliche, insbesondere größere, Querschnittsfläche aufweisen als die Kanäle des zweiten Strömungspfads. Auf jede der genannten Weisen kann eine geeignete Anpassung der Strömungswiderstände der Strömungspfade unter Berücksichtigung der geforderten Betriebsbedingungen des Wärmetauschers erfolgen.

Zur weiteren Verbesserung ist es zudem vorteilhaft vorgesehen, dass die Kanäle eines Strömungspfades untereinander verschiedene Strömungswiderstände aufweisen. Besonders vorteilhaft ist der Strömungswiderstand eines bezüglich des Umlenkbereichs außenliegenden Kanals größer als der Strömungswiderstand eines innenliegenden Kanals des gleichen Strömungspfads. Hierdurch wird eine weitere Feinoptimierung erreicht, da die Strömungswege, Strömungsgeschwindigkeiten und Temperaturen des Fluidstroms über den Querschnitt eines der Strömungspfade im Allgemeinen variieren.

Allgemein bevorzugt weist der erste Strömungspfad eine gegenüber dem zweiten Strömungspfad unterschiedliche, insbesondere größere, freie Querschnittsfläche auf. Unter der freien Querschnittsfläche ist dabei die geometrische Querschnittsfläche zur freien Durchströmung des Fluids gemeint.

Die Strömungspfade sind in einem von dem Kühlmittel durchströmten Gehäuse angeordnet. Weiterhin vorteilhaft ist dabei das Kühlmittel eine Flüssigkeit, insbesondere Kühlflüssigkeit eines Hauptkühlkreislaufs des Kraftfahrzeugs. Hierdurch ist insgesamt eine effektive Kühlung des Fluids gewährleistet.

In einer besonders bevorzugten Ausführungsform umfasst der Wärmetauscher einen Anschlussbereich mit einem ersten Anschluss zur Zuleitung des Fluids zu dem ersten Strömungspfad und einem zweiten Anschluss zur Ableitung des Fluids von dem zweiten Strömungspfad, wodurch eine kompakte und kostensparende Bauweise des Wärmetauschers ermöglicht ist. In weiterhin bevorzugter Ausführung ist in dem Anschlussbereich ein Stellelement vorgesehen, mittels dessen eine unmittelbare Verbindung von erstem Anschluss und zweiten Anschluss zur Umgehung der Strömungspfade selektierbar einstellbar ist. Hierdurch lässt sich die Kühlung des Fluids selektierbar umgehen, was gerade bei Verbrennungsmotoren von Kraftfahrzeugen unter bestimmten Betriebsbedingungen wie etwa der Warmlaufphase des Motors gewünscht ist.

In einer vorteilhaften Weiterbildung der Erfindung sind die Strömungspfade und/oder die Strömungskanäle aus Aluminium ausgebildet.

In einer vorteilhaften Weiterbildung der Erfindung sind die Strömungspfade und/oder die Strömungskanäle aus Edelstahl ausgebildet.

In einer vorteilhaften Weiterbildung der Erfindung sind die Strömungspfade und/oder die Strömungskanäle aus Aluminium und aus Edelstahl ausgebildet.

Vorteilhaft ist, dass das Fluid Abgas eines Verbrennungsmotors des Kraftfahrzeugs ist.

Vorteilhaft ist, dass die turbulenzerzeugenden Mittel als in dem Strömungspfad festgelegte Einlagen ausgebildet sind.

Vorteilhaft ist, dass die Strömungspfade in einem von dem Kühlmittel durchströmten Gehäuse angeordnet sind.

Vorteilhaft ist, dass die Strömungspfade insbesondere die Strömungskanäle aus Aluminium und/oder aus Edelstahl ausgebildet sind.

Weitere Vorteile und Merkmale der Erfindung ergeben sich aus den nachfolgend beschriebenen Ausführungsbeispielen sowie aus den abhängigen Ansprüchen.

Nachfolgend werden drei bevorzugte Ausführungsbeispiele eines Wärmetauschers beschrieben und anhand der anliegenden Zeichnungen näher erläutert.
- Fig. 1: zeigt eine schematische räumliche Ansicht eines allgemeinen U-Flow-Wärmetauschers.
- Fig. 2: zeigt einen schematischen Querschnitt durch einen ersten Wärmetauscher.
- Fig. 3: zeigt einen schematischen Querschnitt durch einen zweiten Wärmetauscher.
- Fig. 4: zeigt einen schematischen Querschnitt durch ein Ausführungsbeispiel eines erfindungsgemäßen Wärmetauschers.

Fig. 1 zeigt einen U-Flow-Wärmetauscher zur Kühlung von rückgeführtem Abgas eines Kraftfahrzeug-Dieselmotors, bei dem ein erster Strömungspfad 1 und ein zweiter Strömungspfad 2 parallel und nebeneinander innerhalb eines Gehäuses 3 angeordnet sind. Das Gehäuse 3 wird mittels zweier Anschlüsse 4, 5 von einem flüssigen Kühlmittel durchströmt, das aus einem Hauptkühlkreislauf des Dieselmotors abgezweigt ist. Die Strömungspfade 1, 2 umfassen jeweils eine Anzahl von Strömungskanälen 6, 7, die vorliegend als Flachrohre mit rechteckigem Querschnitt ausgebildet sind. Der Querschnitt kann grundsätzlich auch eine andere, etwa runde, Form aufweisen.

Jedes der Rohre 6, 7 wird innerhalb des Gehäuses 3 von dem flüssigen Kühlmittel umströmt. An einer vorderen Seite des Gehäuses 3 ist ein Anschlussbereich 8 angeordnet und durch Verschweißung verbunden, der in Fig. 1 aus Gründen der Übersichtlichkeit separiert von dem Gehäuse 3 dargestellt ist. Der Anschlussbereich 8 weist einen ersten Anschluss 9 zur Zuführung von Abgas eines Dieselmotors des Kraftfahrzeugs sowie einen zweiten Anschluss 10 zur Abführung des gekühlten Abgases auf. Innerhalb des Anschlussbereichs 8 ist ein als schwenkbare Klappe ausgebildetes Stellelement 11 vorgesehen, welches über eine Drehwelle 12 verstellbar ist. In einer ersten Stellung des Stellelements 11, die in Fig. 1 dargestellt ist, wird das Abgas von dem ersten Anschluss 9 in den ersten Strömungspfad 1 geleitet, wo es zunächst eine erste Kühlung erfährt. Nach Durchströmen des ersten Strömungspfades 1 tritt das Abgas in einen endseitig des Gehäuses 3 angeordneten Umlenkbereich 13 ein.

Der Umlenkbereich 13 ist hier ein im Wesentlichen halbzylindrisches, hohles Gehäuseteil, in dem der Abgasstrom um 180° umgelenkt wird, wonach er in den zweiten Strömungspfad 2 eintritt. Den zweiten Strömungspfad 2 durchströmt das Abgas in zu dem ersten Strömungspfad 1 entgegengesetzter Richtung, wobei es eine weitere Abkühlung erfährt. Bei Verlassen des zweiten Strömungspfades 2 tritt das Abgas wieder in den Anschlussbereich 8 ein, wo es im Fall der ersten Stellung des Stellelementes 11 gemäß Fig. 1 in den zweiten Anschluss 10 geführt wird.

Bei einer anderen, nicht dargestellten Stellung des Stellelementes 11 wird das Abgas an einer Durchströmung der Strömungspfade 1, 2 gehindert, wobei es unmittelbar von dem ersten Anschluss 9 in den zweiten Anschluss 10 geleitet wird. Hierbei erfährt es keine wesentliche Abkühlung, so dass diese Betriebsart vornehmlich bestimmten Betriebsbedingungen wie etwa einer Warmlaufphase des Verbrennungsmotors zugeordnet ist ("Bypass-Betrieb").

Im Fall der ersten Stellung des Stellelementes 8 weist das Abgas im ersten Strömungspfad 1 ein deutlich höheres mittleres Temperaturniveau auf als in dem zweiten Strömungspfad 2. Zur Optimierung der Wärmetauscherleistung, insbesondere unter Berücksichtigung eines möglichst geringen gesamten Strömungswiderstandes, sind die Strömungswiderstände des ersten Strömungspfades 1 und des zweiten Strömungspfads 2 unterschiedlich gestaltet:
Bei einem ersten Wärmetauscher gemäß Fig. 2 umfasst jeder der Strömungspfade 1, 2 ein Bündel von jeweils neun Strömungskanälen 6, 7 von jeweils rechteckigem Querschnitt. Die Außenmaße der Strömungskanäle 6, 7 sind dabei jeweils identisch. Allerdings weisen die Strömungskanäle 6 des ersten Strömungspfades 1 sowie die Strömungskanäle 7 des zweiten Strömungspfades 2 turbulenzerzeugende Mittel in Form von Einprägungen 6a, 7a auf, die eine unterschiedliche Größe haben. Die Einprägungen 6a der ersten Strömungskanäle 6 ragen weniger tief in den Kanalquerschnitt hinein als die Einprägungen 7a der zweiten Strömungskanäle 7. Hierdurch wird der geometrische freie Strömungsquerschnitt der zweiten Strömungskanäle 7 im Vergleich zu dem geometrischen freien Querschnitt der ersten Strömungskanäle 6 kleiner. Zudem werden in den zweiten Strömungskanälen 7 durch die tiefer einragenden turbulenzerzeugenden Mittel 7a mehr Turbulenzen in den Abgasstrom eingebracht als in den ersten Strömungskanälen 6. Bei den turbulenzerzeugenden Mitteln 6a, 7a kann es sich um Dimpel und/oder Winglets handeln. Alternativ oder ergänzend kann es sich auch um an sich bekannte strukturierte Einlagen handeln, die in die Strömungskanäle 6, 7 eingeschoben und verschweißt sind.

Bei dem zweiten Wärmetauscher gemäß Fig. 3 ist der erste Strömungspfad 1 ebenso wie im ersten Wärmetauscher aufgebaut. Im Unterschied zum ersten Wärmetauscher weist der zweite Strömungspfad 2 nicht nur unterschiedliche turbulenzerzeugende Mittel 7a auf, sondern hat auch eine gegenüber dem ersten Strömungspfad 1 kleinere Anzahl von Strömungskanälen 7, welche jeweils gegenüber den Strömungskanälen 6 des ersten Strömungspfads 1 ein anderes Außenmaß aufweisen. Obwohl im zweiten Wärmetauscher der zweite Strömungspfad weniger Strömungskanäle 7 mit dafür größerem Außenmaß umfasst, wird durch die tiefer einragenden turbulenzerzeugenden Mittel 7a insgesamt für den zweiten Strömungspfad 2 ein größerer Strömungswiderstand erzeugt als für den ersten Strömungspfad 1. Durch die geänderte Anzahl und Außengeometrie der Strömungskanäle 7 ist der Strömungswiderstand des zweiten Strömungspfades im zweiten Ausführungsbeispiel etwas kleiner als der Strömungswiderstand des zweiten Strömungspfades im ersten Wärmetauscher.

In dem Ausführungsbeispiel gemäß Fig. 4 weist jeder der Strömungspfade 1, 2 jeweils drei parallele Flachrohre 6, 7 als Strömungskanäle auf, die jeweils identische Außenmaße aufweisen. Die Strömungskanäle 6, 7 sind mit rippenartigen Einlagen 6b, 7b versehen, wodurch die Kontaktfläche zwischen Abgasstrom und wärmeleitendem Metall vergrößert wird. Zur Bereitstellung unterschiedlicher Strömungswiderstände des ersten und zweiten Strömungspfads 1, 2 sind im Fall der Strömungskanäle 6 des ersten Strömungspfads 1 weniger Rippen vorgesehen als im Fall der Strömungskanäle 7 des zweiten Strömungspfads 2. Aufgrund der größeren Rippendichte des zweiten Strömungspfads 2 bei ansonsten gleichen Abmessungen und Anzahlen der Strömungskanäle 6, 7 hat der zweite Strömungspfad 2 einen größeren Strömungswiderstand als der erste Strömungspfad 1. Das Ausführungsbeispiel verdeutlicht, dass auch bei vorwiegend laminaren Strömungen durch entsprechender Auslegung der Strömungskanäle 6, 7 unterschiedliche Strömungswiderstände erzeugt werden können.

Die verschiedenen Ansätze zur Erzielung unterschiedlicher Strömungswiderstände gemäß der beschriebenen Beispiele können beliebig miteinander kombiniert werden. Dabei ist zu berücksichtigen, dass im Fall von Abgas-Wärmetauschern nicht nur der resultierende Strömungswiderstand ein wichtiges Kriterium ist, sondern auch andere Parameter wie die Neigung zur Kondensation von Ablagerungen, die einer konstanten Wirkung des Wärmetauschers über seine Lebensdauer entgegenstehen. Solche Ablagerungen bilden sich vornehmlich im kühleren Teil des Abgasstroms. Daher kann es im Einzelfall auch vorteilhaft sein, dass der Strömungswiderstand des zweiten Strömungspfads größer ist als der Strömungswiderstand des ersten Strömungspfads, wobei die Kondensation von Ablagerungen durch stark turbulente Anteile verringert wird.

Das zu kühlende Fluid ist insbesondere Abgas. In einer anderen Ausführung ist das zu kühlende Fluid Ladeluft, Öl, insbesondere Getriebeöl, eine wasserhaltige Kühlflüssigkeit, Kältemittel einer Klimaanlage wie CO2.

In dem dargestellten Ausführungsbeispiel ist der Wärmetauscher zumindest ein Abgaskühler. In einem anderen Ausführungsbeispiel ist der Wärmetauscher zumindest ein Ladeluftkühler und/oder ein Ölkühler und/oder ein Kühlmittelkühler und/oder ein Kondensator einer Klimaanlage und/oder ein Verdampfer einer Klimaanlage und/oder ein Gaskühler einer Klimaanlage. In einem anderen Ausführungsbeispiel ist der Wärmetauscher eine Kombination aus zumindest einem Abgaskühler und zumindest einem anderen der zuvor genannten Wärmetauscher.

In einer anderen Ausführung weist der Wärmetauscher einen Strömungswiderstand des Strömungspfades 1 auf, der zwischen 0,1% und zu 300%, insbesondere zwischen 1% und 100%, insbesondere zwischen 5% und 80%, zwischen 10% und 70%, zwischen 20% und 60%, zwischen 30% und 50% über dem Strömungswiderstand des Strömungspfades 2 liegt, vorzugsweise nur um 10% über dem Strömungswiderstand des Strömungspfades 2.

In einer anderen Ausführungsform liegt der Strömungswiderstand des ersten Strömungspfades 1 unter dem Strömungswiderstand des Strömungspfades 2.

Wärmetauscher mit einem Umlenkbereich 13 werden als U-Flow- Wärmetauscher bezeichnet, da das zu kühlende Fluid in einem ersten Strömungspfad bis zu einem Umlenkabschnitt strömt und nach dem Umlenken in einem zweiten Strömungspfad im Wesentlichen in entgegengesetzter Richtung zur Strömungsrichtung im ersten Strömungspfad zurückströmt.

Die vorbeschriebenen Beispiele skizzieren jeweils Bauformen von Rohrbündel-Wärmetauschern. Die Erfindung ist nicht hierauf beschränkt, sondern erstreckt sich auch auf Scheibenbauweisen und andere Bauweisen, bei denen der Abgasstrom nacheinander verschiedene Strömungspfade durchläuft.

## Patentansprüche

1. Wärmetauscher für ein Kraftfahrzeug, umfassend ein Gehäuse, einen ersten Strömungspfad (1), einen dem ersten Strömungspfad (1) nachgeordneten Umlenkbereich (13), und einen dem Umlenkbereich (13) nachgeordneten zweiten Strömungspfad (2), wobei das Gehäuse von einem Kühlmittel durchströmbar ist und die Strömungspfade in dem Gehäuse angeordnet sind,
wobei erster und zweiter Strömungspfad (1, 2) von einem zu kühlenden Fluid durchströmbar sind, und
wobei erster und zweiter Strömungspfad (1, 2) zur Wärmeabführung von dem Kühlmittel umströmbar sind, wobei der zweite Strömungspfad (2) einen von dem ersten Strömungspfad (1) abweichenden Strömungswiderstand aufweist, **dadurch gekennzeichnet, dass** in den Strömungspfaden (1, 2) Rippen (6b, 7b) zur Vergrößerung einer Kontaktfläche mit dem Fluid angeordnet sind, wobei die Rippen (6b, 7b) in dem ersten Strömungspfad (1) und in dem zweiten Strömungspfad (2) eine unterschiedliche Dichte aufweisen.

2. Wärmetauscher nach Anspruch 1, **dadurch gekennzeichnet, dass** der erste Strömungspfad (1) einen kleineren Strömungswiderstand aufweist als der zweite Strömungspfad (2).

3. Wärmetauscher nach Anspruch 1 oder 2, **dadurch gekennzeichnet, dass** der erste Strömungspfad (1) einen größeren Strömungswiderstand aufweist als der zweite Strömungspfad (2).

4. Wärmetauscher nach einem der vorhergehenden Ansprüche, **dadurch gekennzeichnet, dass** in zumindest einem der beiden Strömungspfade (1, 2) turbulenzerzeugende Mittel (6a, 7a) vorgesehen sind.

5. Wärmetauscher nach Anspruch 4, **dadurch gekennzeichnet, dass** die turbulenzerzeugenden Mittel (6a, 7a) als in den Strömungspfad (6, 7) ragende Ausformungen von Wänden des Strömungspfads ausgebildet sind.

6. Wärmetauscher nach einem der vorhergehenden Ansprüche, **dadurch gekennzeichnet, dass** der erste Strömungspfad (1) und der zweite Strömungspfad (2) jeweils eine Mehrzahl von separaten, parallelen Strömungskanälen (6, 7) umfassen.

7. Wärmetauscher nach Anspruch 6, **dadurch gekennzeichnet, dass** die Anzahl der Kanäle (6) des ersten Strömungspfads unterschiedlich, insbesondere kleiner, ist als die Anzahl der Kanäle (7) des zweiten Strömungspfads.

8. Wärmetauscher nach einem der Ansprüche 6 oder 7, **dadurch gekennzeichnet, dass** die Kanäle (6) des ersten Strömungspfads jeweils eine unterschiedliche, insbesondere größere, Querschnittsfläche aufweisen als die Kanäle (7) des zweiten Strömungspfads.

9. Wärmetauscher nach einem der Ansprüche 6 bis 8, **dadurch gekennzeichnet, dass** die Kanäle (6, 7) eines Strömungspfads untereinander verschiedene Strömungswiderstände aufweisen.

10. Wärmetauscher nach Anspruch 9, **dadurch gekennzeichnet, dass** der Strömungswiderstand eines bezüglich des Umlenkbereichs (13) außenliegenden Kanals größer ist als der Strömungswiderstand eines innenliegenden Kanals des gleichen Strömungspfads.

11. Wärmetauscher nach einem der vorhergehenden Ansprüche, **dadurch gekennzeichnet, dass** der erste Strömungspfad (1) eine gegenüber dem zweiten Strömungspfad (2) unterschiedliche, insbesondere größere, freie Querschnittsfläche aufweist.

12. Wärmetauscher nach einem der Ansprüche 1 bis 11, **dadurch gekennzeichnet, dass** das Kühlmittel eine Flüssigkeit, insbesondere Kühlflüssigkeit eines Hauptkühlkreislaufs des Kraftfahrzeugs, ist.

13. Wärmetauscher nach einem der vorhergehenden Ansprüche, ferner umfassend einen Anschlussbereich (8) mit einem ersten Anschluss (9) zur Zuleitung des Fluids zu dem ersten Strömungspfad (1) und einem zweiten Anschluss (10) zur Ableitung des Fluids von dem zweiten Strömungspfad (2).

14. Wärmetauscher nach Anspruch 13, **dadurch gekennzeichnet, dass** der Anschlussbereich (8) ein Stellelement (11) umfasst, mittels dessen eine unmittelbare Verbindung von erstem Anschluss (9) und zweitem Anschluss (10) zur Umgehung der Strömungspfade (1, 2) selektierbar einstellbar ist.

## Claims

1. A heat exchanger for a motor vehicle, comprising a housing, a first flow path (1), a deflection region (13) following the first flow path (1), and a second flow path (2) following the deflection region (13), wherein a coolant can flow through the housing and the flow paths are arranged inside the housing, wherein a fluid to be cooled is capable of flowing through the first and the second flow path (1, 2), and wherein the coolant is capable of flowing around the first and the second flow path (1, 2) for the discharge of heat, wherein the second flow path (2) has a flow resistance deviating from that of the first flow path (1), **characterised in that** ribs (6b, 7b) for enlarging a contact surface with the fluid are arranged in the flow paths (1, 2), wherein the ribs (6b, 7b) in the first flow path (1) and in the second flow path (2) have a different density.

2. The heat exchanger according to claim 1, **characterised in that** the first flow path (1) has a lower flow resistance than the second flow path (2).

3. The heat exchanger according to claim 1 or 2, **characterised in that** the first flow path (1) has a higher flow resistance than the second flow path (2).

4. The heat exchanger according to one of the preceding claims, **characterised in that** turbulence-generating means (6a, 7a) are provided in at least one of the two flow paths (1, 2).

5. The heat exchanger according to claim 4, **characterised in that** the turbulence-generating means (6a, 7a) are designed as shaped-out portions of walls of the flow path projecting into the flow path (6, 7) .

6. The heat exchanger according to one of the preceding claims, **characterised in that** the first flow path (1) and the second flow path (2) comprise in each case a plurality of separate parallel flow ducts (6, 7).

7. The heat exchanger according to claim 6, **characterised in that** the number of ducts (6) of the first flow path is different from, in particular smaller than, the number of ducts (7) of the second flow path.

8. The heat exchanger according to one of claims 6 or 7, **characterised in that** the ducts (6) of the first flow path have in each case a different, in particular larger, cross-sectional area from the ducts (7) of the second flow path.

9. The heat exchanger according to one of claims 6 to 8, **characterised in that** the ducts (6, 7) of a flow path have flow resistances different from one another.

10. The heat exchanger according to claim 9, **characterised in that** the flow resistance of a duct lying externally with respect to the deflection region (13) is higher than the flow resistance of an internally lying duct of the same flow path.

11. The heat exchanger according to one of the preceding claims, **characterised in that** the first flow path (1) has a free cross-sectional area which is different from, in particular larger than, that of the second flow path (2).

12. The heat exchanger according to one of claims 1 to 11, **characterised in that** the coolant is a liquid, in particular the cooling liquid of a main cooling circuit of the motor vehicle.

13. The heat exchanger according to one of the preceding claims, further comprising a connection region (8) with a first connection (9) for supplying the fluid to the first flow path (1) and with a second connection (10) for discharging the fluid from the second flow path (2).

14. The heat exchanger according to claim 13, **characterised in that** the connection region (8) comprises an actuating element (11), by means of which a direct link between the first connection (9) and the second connection (10) can be set selectively in order to bypass the flow paths (1, 2).

## Revendications

1. Echangeur de chaleur pour un véhicule automobile, comprenant un carter, une première voie d'écoulement (1), une zone de retour de flux (13) disposée en aval de la première voie d'écoulement (1), et comprenant une seconde voie d'écoulement (2) disposée en aval de la zone de retour de flux (13), où le carter est traversé par un moyen de refroidissement, et les voies d'écoulement sont disposées dans le carter, où la première et la seconde voie d'écoulement (1, 2) sont traversées par un fluide à refroidir, et où la première et la seconde voie d'écoulement (1, 2) sont baignées par le moyen de refroidissement servant à la dissipation de la chaleur, où la seconde voie d'écoulement (2) présente une résistance d'écoulement différente de celle de la première voie d'écoulement (1), **caractérisé en ce que** des nervures (6b, 7b) sont disposées dans les voies d'écoulement (1, 2), lesdites nervures servant à augmenter une surface de contact avec le fluide, où les nervures (6b, 7b) présentent une densité différente dans la première voie d'écoulement (1) et dans la seconde voie d'écoulement (2).

2. Echangeur de chaleur selon la revendication 1, **caractérisé en ce que** la première voie d'écoulement (1) présente une résistance d'écoulement plus faible que celle de la seconde voie d'écoulement (2).

3. Echangeur de chaleur selon la revendication 1 ou 2, **caractérisé en ce que** la première voie d'écoulement (1) présente une résistance d'écoulement plus forte que celle de la seconde voie d'écoulement (2).

4. Echangeur de chaleur selon l'une quelconque des revendications précédentes, **caractérisé en ce que** des moyens (6a, 7a) produisant des turbulences sont prévus dans au moins l'une des deux voies d'écoulement (1, 2).

5. Echangeur de chaleur selon la revendication 4, **caractérisé en ce que** les moyens (6a, 7a) produisant des turbulences sont conçus comme des parties saillantes de parois de la voie d'écoulement, lesdites parties saillantes pénétrant dans le canal d'écoulement (6, 7).

6. Echangeur de chaleur selon l'une quelconque des revendications précédentes, **caractérisé en ce que** la première voie d'écoulement (1) et la seconde voie d'écoulement (2) comprennent respectivement une pluralité de conduits d'écoulement (6, 7) parallèles et séparés.

7. Echangeur de chaleur selon la revendication 6, **caractérisé en ce que** le nombre des conduits (6) de la première voie d'écoulement est différent, en particulier inférieur au nombre des conduits (7) de la seconde voie d'écoulement.

8. Echangeur de chaleur selon l'une des revendications 6 ou 7, **caractérisé en ce que** les conduits (6) de la première voie d'écoulement présentent à chaque fois une surface de section transversale différente, en particulier plus grande que celle des conduits (7) de la seconde voie d'écoulement.

9. Echangeur de chaleur selon l'une quelconque des revendications 6 à 8, **caractérisé en ce que** les conduits (6, 7) d'une voie d'écoulement présentent des résistances d'écoulement différentes les unes des autres.

10. Echangeur de chaleur selon la revendication 9, **caractérisé en ce que** la résistance d'écoulement d'un conduit se trouvant à l'extérieur par rapport à la zone de retour de flux (13) est plus importante que la résistance d'écoulement d'un conduit de la même voie d'écoulement, ledit conduit se trouvant à l'intérieur.

11. Echangeur de chaleur selon l'une quelconque des revendications précédentes, **caractérisé en ce que** la première voie d'écoulement (1) présente une surface de section transversale libre qui est différente, en particulier plus grande par rapport à celle de la seconde voie d'écoulement (2).

12. Echangeur de chaleur selon l'une quelconque des revendications 1 à 11, **caractérisé en ce que** le moyen de refroidissement est un liquide, en particulier un liquide de refroidissement d'un circuit de refroidissement principal du véhicule automobile.

13. Echangeur de chaleur selon l'une quelconque des revendications précédentes, comprenant en outre une zone de raccordement (8) comportant un premier raccord (9) destiné à la conduite d'alimentation du fluide fourni à la première voie d'écoulement (1) et un second raccord (10) servant à l'évacuation du fluide provenant de la seconde voie d'écoulement (2).

14. Echangeur de chaleur selon la revendication 13, **caractérisé en ce que** la zone de raccordement (8) comprend un actionneur (11) au moyen duquel une connexion directe du premier raccord (9) et du second raccord (10) peut être réglée de manière sélective pour le contournement des voies d'écoulement (1, 2).
